# EUROPÄISCHE PATENTSCHRIFT

(11) **EP 2 188 020 B1**
(45) Veröffentlichungstag und Bekanntmachung des Hinweises auf die Patenterteilung: **25.05.2011**
(21) Anmeldenummer: 08785723.1
(22) Anmeldetag: 27.08.2008
(51) Int. Cl.: A62B 35/00, A63B 29/00

(54) **GURTZEUG MIT ANSCHLAGÖSE**
HARNESS WITH ATTACHMENT EYELET
HARNAIS À POINT D'ATTACHE

(30) Priorität: 14.09.2007 DE 202007012879 U
(43) Veröffentlichungstag der Anmeldung: 26.05.2010
(73) Patentinhaber: Skylotec GmbH, 56567 Neuwied (DE)
(72) Erfinder: RINKLAKE, Kai, 56567 Neuwied (DE)
(74) Vertreter: Zeitler - Volpert - Kandlbinder
(86) Internationale Anmeldenummer: PCT/EP2008/007024
(87) Internationale Veröffentlichungsnummer: WO 2009/036867

(56) Entgegenhaltungen:
- EP-A- 1 326 682
- EP-A- 1 561 492
- FR-A- 2 649 618

## Beschreibung

Die vorliegende Erfindung betrifft ein Gurtzeug zur Personensicherung, insbesondere Auffanggurt, Klettergurt oder Sitzgurt, mit wenigstens einer Anschlagöse für ein Sicherungsmittel, insbesondere für einen Karabinerhaken, gemäß dem Oberbegriff des Anspruchs 1.

Aus der EP 1 326 682 B1 ist ein Schutzausrüstungsgurt mit einem Lendenteil und zwei Beinteilen bekannt, wobei das Lendenteil aus einer Polsterung und Einfassbändern besteht, die die Polsterung einfassen und gleichzeitig die tragenden Elemente des Gurtes bilden.

Ein weiterer Schutzausrüstungsgurt ist aus FR2649618A1 bekannt

Der Erfindung liegt die Aufgabe zugrunde, ein Gurtzeug der o.g. Art hinsichtlich der Anschlagöse zu verbessern.

Diese Aufgabe wird erfindungsgemäß durch ein Gurtzeug der o.g. Art mit den in Anspruch 1 gekennzeichneten Merkmalen gelöst. Vorteilhafte Ausgestaltungen der Erfindung sind in den weiteren Ansprüchen beschrieben.

Bei einem Gurtzeug der o.g. Art ist es erfindungsgemäß vorgesehen, dass die Anschlagöse aus wenigstens einem Gurtband ausgebildet ist, welches zu einem Halbschlag derart gelegt ist, dass eine Schlaufe des Halbschlages die Anschlagöse ausbildet.

Dies hat den Vorteil, dass die Anschlagöse auf einfache Weise als integraler Bestandteil des Gurtzeuges ohne die Notwendigkeit eines zusätzlichen Beschlagelementes, wie beispielsweise eines D-Ringes, ausgebildet ist. Dies vereinfacht die Herstellung und reduziert das Gewicht des Gurtzeuges bei gleichzeitig verbesserter Festigkeit und Belastbarkeit der Anschlagöse.

Beispielsweise ist das wenigstens eine Gurtband im Bereich einer Fläche, die wenigstens zwei von einem Punkt sich erstreckende Schenkel aufweist, mit dem Gurtzeug verbunden.

In bevorzugten Weiterbildungen der Erfindung ist das die Anschlagöse ausbildende, wenigstens eine Gurtband im Bereich einer Fläche mit zwei Schenkeln, insbesondere einer I-förmigen Fläche, oder ist das die Anschlagöse ausbildende, wenigstens eine Gurtband im Bereich einer Fläche mit drei Schenkeln, insbesondere einer Y-förmigen Fläche, wobei die drei Schenkel in einem Winkel von beispielsweise 120° zueinander angeordnet sind, oder ist das die Anschlagöse ausbildende, wenigstens eine Gurtband im Bereich einer Fläche mit vier Schenkeln, insbesondere einer X-förmigen Fläche, mit dem Gurtzeug verbunden.

In einer besonders bevorzugten Ausführungsform ist es erfindungsgemäß vorgesehen, dass die Anschlagöse aus wenigstens einem Gurtband ausgebildet ist, welches im Bereich einer X-förmigen Fläche mit vier Schenkeln mit dem Gurtzeug verbunden ist.

Dies hat den Vorteil, dass unabhängig von der Richtung der Krafteinwirkung auf die Anschlagöse, die Kraft immer parallel zu wenigstens einem Schenkel der X-förmigen Fläche in das Gurtzeug eingeleitet wird. Dies verhindert ein Einreißen des Nahtbildes des Gurtzeugs, da die Kräfte immer in Richtung der größten Festigkeit des Nahtbildes in das Gurtzeug eingeleitet werden.

In einer ersten bevorzugten Ausführungsform ist die Anschlagöse aus einem Gurtband ausgebildet, welches an gegenüberliegenden Enden geteilt ist, so dass an den Enden des Gurtbandes vier Gurtbandabschnitte ausgebildet sind, wobei jeder Gurtbandabschnitt mit jeweils einem Schenkel der X-förmigen Fläche auf dem Gurtzeug verbunden ist.

Zweckmäßigerweise ist die Anschlagöse als Schlaufe eines Halbschlages des einen Gurtbandes ausgebildet.

Eine besonders hohe Festigkeit der Anschlagöse erzielt man dadurch, dass der Halbschlag derart ausgebildet ist, dass ein Ende des Gurtbandes zwischen den beiden Gurtbandabschnitten des gegenüberliegenden Endes hindurch geführt ist.

In einer alternativen bevorzugten Ausführungsform ist die Anschlagöse aus zwei Gurtbändern ausgebildet, wobei jedes Gurtband mit zwei der vier Schenkel der X-förmigen Fläche des Gurtzeugs verbunden ist.

Zweckmäßigerweise ist die Anschlagöse aus zwei Schlaufen von Halbschlägen beider Gurtbänder ausgebildet.

Eine besonders hohe Festigkeit der Anschlagöse erzielt man dadurch, dass die Gurtbänder im Bereich der Schlaufen miteinander verbunden, insbesondere vernäht, sind.

Eine weitere Verbesserung der Festigkeit und Funktionssicherheit der Anschlagöse erzielt man dadurch, dass eine Hülle vorgesehen ist, welche die Gurtbänder im Bereich der Schlaufen umhüllt. Die Hülle ist beispielsweise ein Gurtband, ein gewebter Stoff oder ein Kunststoffschlauch.

Eine besonders gleichmäßige Krafteinleitung von der Anschlagöse in das Gurtzeug erzielt man dadurch, dass die Schenkel der X-förmigen Fläche symmetrisch zu einer Symmetrieachse angeordnet sind.

Zweckmäßigerweise ist jedes Gurtband jeweils mit zwei Schenkeln der X-förmigen Fläche auf einer Seite der Symmetrieachse oder mit zwei Schenkeln der X-förmigen Fläche auf gegenüberliegenden Seiten der Symmetrieachse angeordnet.

Die X-förmige Fläche ist bevorzugt derart ausgebildet, dass zwischen zwei benachbarten Schenken ein Winkel 160°bis 20°, insbesondere 45° oder 90° vorliegt.

In einer bevorzugten Ausführungsform ist die Anschlagöse als wenigstens eine Schlaufe eines Halbschlages von wenigstens einem Gurtband ausgebildet.

Zweckmäßigerweise ist das wenigstens eine, die Anschlagöse ausbildende Gurtband im Bereich der X-förmigen Fläche an dem Gurtzeug angenäht.

Dadurch, dass das Gurtzeug zwei Schulterteile und zwei Beinteile aufweist, wobei die Schulterteile an einem Ende zu einem Kreuzteil miteinander verbunden sind und mit den jeweiligen anderen Enden mit den Beinteilen verbunden sind, wobei die Beinteile weiterhin mit dem Kreuzteil verbunden sind, wobei Schulterteile, Beinteile und Kreuzteil jeweils mit wenigstens einem Einfassband derart eingefasst sind und die Einfassbänder von den Schulterteilen, Beinteilen und dem Kreuzteil derart miteinander verbunden sind, dass die Einfassbänder die tragenden Elemente des Gurtzeuges ausbilden, können Schulterteil, Beinteil und Kreuzteil aus einem Gewebe gefertigt sein, welches ohne Rücksicht auf Tragkraft bzw. Festigkeit für einen guten Tragekomfort und niedrige Herstellungskosten optimiert ist. Mit anderen Worten müssen Schulterteile, Beinteile und Kreuzteil nicht notwendigerweise als teure Gurtbänder ausgebildet sein, die sie keine tragende Funktion haben.

Die X-förmige Fläche ist beispielsweise am Kreuzteil angeordnet.

In einer vorteilhaften Ausführungsform erstreckt sich jedes die Anschlagöse ausbildende Gurtband mit den jeweiligen Enden bis in die Einfassung des Kreuzteils mit dem Einfassband.

Zweckmäßigerweise sind Schulterteil, Beinteil und/oder Kreuzteil wenigstens teilweise aus einem luftdurchlässigen Gewebe gefertigt, wobei die Einfassbänder das luftdurchlässige Gewebe einfassen.

Beispielsweise sind Schulterteil, Beinteil und Kreuzteil zusammen einteilig aus einem eingefassten Gewebestück ausgebildet.

Einen zusätzlichen Anschlagpunkt im Brustbereich eines Benutzers des Gurtzeugs erhält man dadurch, dass an den Schulterteilen jeweils eine Brustgurtöse ausgebildet ist, wobei jede Brustgurtöse mit wenigstens einem Einfassband eingefasst ist, welches mit den Einfassbändern der Schulterteile derart verbunden ist, dass die Einfassbänder der Brustgurtösen tragende Elemente ausbilden.

Zweckmäßigerweise sind die Brustgurtösen aus einem luftdurchlässigen Gewebe gefertigt, wobei die Einfassbänder das luftdurchlässige Gewebe einfassen.

Bei einer bevorzugten Ausführungsform der Erfindung ist zusätzlich ein Lendenteil vorgesehen, wobei das Lendenteil mit wenigstens einem Einfassband eingefasst ist, welches mit den Einfassbändern des Gurtzeugs derart verbunden ist, dass das Einfassband des Lendenteils ein tragendes Element ausbildet.

Beispielsweise sind Schulterteile und Kreuzteil zusammen in Form einer Weste geschnitten.

Die Erfindung wird im Folgenden anhand der Zeichnung näher erläutert. Diese zeigt in:
- Fig. 1: eine erste bevorzugte Ausführungsform eines erfindungsgemäßen Gurtzeugs in perspektivischer Ansicht,
- Fig. 2: das Gurtzeug von Fig. 1 in einer weiteren perspektivischen Ansicht,
- Fig. 3: das Detail A von Fig. 1 in vergrößerter Darstellung,
- Fig. 4: das Detail B von Fig. 3 in vergrößerter Schnittansicht,
- Fig. 5: eine zweite bevorzugte Ausführungsform eines Erfindungsgemäßen Gurtzeugs in perspektivischer Ansicht,
- Fig. 6: eine dritte bevorzugte Ausführungsform eines Erfindungsgemäßen Gurtzeugs in perspektivischer Ansicht,
- Fig. 7: eine vierte bevorzugte Ausführungsform eines Erfindungsgemäßen Gurtzeugs in perspektivischer Ansicht und
- Fig. 8: eine fünfte bevorzugte Ausführungsform eines Erfindungsgemäßen Gurtzeugs in perspektivischer Ansicht.

Die in den Fig. 1 und 2 dargestellte, bevorzugte Ausführungsform eines erfindungsgemäßen Gurtzeugs umfasst zwei Schulterteile 10 und zwei Beinteile 12.

Die Schulterteile 10 sind an einem Ende zu einem Kreuzteil 14 miteinander und mit den jeweiligen anderen Enden mit jeweils einem Beinteil 12 verbunden. Die Beinteile 12 sind weiterhin mit dem Kreuzteil 14 verbunden. In der dargestellten Ausführungsform sind Schulterteile 10, Beinteile 12 und Kreuzteil 14 zusammen einteilig aus einem eingefassten Gewebestück ausgebildet.

Wie aus Fig. 3 und 4 ersichtlich, sind Schulterteile 10, Beinteile 12 und Kreuzteil 14 jeweils aus einem Netzgewebe 16 gefertigt und mit einem Einfassband 18 eingefasst. Hierbei sind die Einfassbänder 18 von Schulterteilen 10, Beinteilen 12 und Kreuzteil 14 derart miteinander verbunden, dass die Einfassbänder 18 die tragenden Elemente des Gurtzeugs ausbilden.

Im Bereich des Kreuzteils 14 ist eine Anschlagöse 20 angeordnet, die aus zu Halbschlägen gelegten Gurtbändern 22 ausgebildet und mit dem Gurtzeug verbunden sind. Die Gurtbänder 22 sind wenigstens im Bereich einer X-förmigen Fläche 24 mit dem Gurtzeug verbunden, beispielsweise aufgenäht. In der in Fig. 1 gezeigten beispielhaften Ausführungsform erstrecken sich die Gurtbänder 22 mit ihren jeweiligen Enden über die X-förmige Fläche 24 hinaus bis in die Einfassung des Kreuzteils 14 mit dem Einfassband 18, wie aus Fig. 3 und 4 ersichtlich. Die X-förmige Anordnung der Gurtbänder 22 im Bereich der Verbindung mit dem Gurtzeug erzielt den besonderen Effekt, dass eine auf die Anschlagöse 20 einwirkende Kraft immer in zwei Kraftkomponenten zerlegt und jede Kraftkomponente parallel zu jeweils einem der Gurtbänder 22 in das Gurtzeug bzw. das Kreuzteil 14 eingeleitet wird, unabhängig von der Richtung, in die die Kraft auf die Anschlagöse 20 einwirkt. Hierdurch ist ein unerwünschtes Einreißen das Nahtbildes wirksam verhindert.

Fig. 5 zeigt eine zweite bevorzugte Ausführungsform eines erfindungsgemäßen Gurtzeugs, wobei funktionsgleiche Teile mit gleichen Bezugszeichen bezeichnet sind, wie in Fig. 1 bis 4, so dass zu deren Erläuterung auf die obige Beschreibung der Fig. 1 bis 4 verwiesen wird. Bei der zweiten bevorzugten Ausführungsform gemäß Fig. 5 ist die Anschlagöse 20 aus einem einzigen Gurtband 22 ausgebildet, welches an jedem Ende in zwei Gurtbandabschnitte 26 geteilt ist. Das die Anschlagöse 20 ausbildende Gurtband 22 ist bei dieser Ausführungsform kein integraler Bestendteil des Gurtzeuges, sondern im Bereich einer X-förmigen Fläche sind die vier Gurtbandabschnitte 26 auf das Gurtzeug bzw. das Kreuzteil aufgenäht.

Fig. 6 zeigt eine dritte bevorzugte Ausführungsform eines erfindungsgemäßen Gurtzeugs, wobei funktionsgleiche Teile mit gleichen Bezugszeichen bezeichnet sind, wie in Fig. 1 bis 4, so dass zu deren Erläuterung auf die obige Beschreibung der Fig. 1 bis 4 verwiesen wird. Bei der dritten bevorzugten Ausführungsform gemäß Fig. 6 ist die Anschlagöse 20 aus einem einzigen Gurtband 22 ausgebildet, welches an einem Ende in zwei Gurtbandabschnitte 26 geteilt ist. Das die Anschlagöse 20 ausbildende Gurtband 22 ist bei dieser Ausführungsform kein integraler Bestendteil des Gurtzeuges, sondern im Bereich einer Y-förmigen Fläche 28 sind die drei Gurtbandabschnitte 26 auf das Gurtzeug bzw. das Kreuzteil aufgenäht. Auch die Y-förmige Fläche 28 erzielt den zuvor beschriebenen Effekt der Einleitung der Kraft von der Anschlagöse in das Gurtzeug immer parallel zu wenigstens einem der Gurtbandabschnitte 26 unabhängig von der Richtung, in die die Kraft auf die Anschlagöse 20 einwirkt.

Fig. 7 zeigt eine vierte bevorzugte Ausführungsform eines erfindungsgemäßen Gurtzeugs, wobei funktionsgleiche Teile mit gleichen Bezugszeichen bezeichnet sind, wie in Fig. 1 bis 4, so dass zu deren Erläuterung auf die obige Beschreibung der Fig. 1 bis 4 verwiesen wird. Bei der vierten bevorzugten Ausführungsform gemäß Fig. 7 ist die Anschlagöse 20 aus zwei Gurtbändern 22 ausgebildet, deren Enden im Bereich einer X-förmigen Fläche 28 auf das Gurtzeug bzw. das Kreuzteil 14 aufgenäht sind.

Fig. 8 zeigt eine fünfte bevorzugte Ausführungsform eines erfindungsgemäßen Gurtzeugs, wobei funktionsgleiche Teile mit gleichen Bezugszeichen bezeichnet sind, wie in Fig. 1 bis 4, so dass zu deren Erläuterung auf die obige Beschreibung der Fig. 1 bis 4 verwiesen wird. Bei der fünften bevorzugten Ausführungsform gemäß Fig. 8 ist die Anschlagöse 20 aus zwei Gurtbändern 22 ausgebildet. An einem Ende sind die Gurtbänder 22 getrennt voneinander mit einem vorbestimmten Winkel zueinander auf das Gurtzeug bzw. das Kreuzteil aufgenäht und an einem gegenüberliegenden Ende sind die Enden der Gurtbänder 22 zusammen auf das Gurtzeug bzw. das Kreuzteil aufgenäht, so dass die Gurtbänder 22 im Bereich einer Y-förmigen Fläche 28 auf das Gurtzeug bzw. das Kreuzteil aufgenäht sind.

Bei allen zuvor beschriebenen Ausführungsformen gemäß der Fig. 5 bis 8 sind die die Anschlagöse 20 ausbildenden Gurtbänder 22 zu einem Halbschlag gelegt bzw. geformt, so dass sich eine Schlaufe ergibt, die die Anschlagöse 20 bildet. Zur weiteren mechanischen Verstärkung sind die Gurtbänder 22 bei den Ausführungsformen gemäß Fig. 7 und 8 im Bereich der Schlaufe bzw. der Anschlagöse 20 miteinander vernäht und ggf. von einer Hülle umgeben, so dass sich die Gurtbänder 22 im Bereich der Schlaufe bzw. der Anschlagöse 20 nicht relativ zueinander verschieben können.

## Patentansprüche

1. Gurtzeug zur Personensicherung, insbesondere Auffanggurt, Klettergurt oder Sitzgurt, mit wenigstens einer Anschlagöse (20) für ein Sicherungsmittel, insbesondere für einen Karabinerhaken,
**dadurch gekennzeichnet,**
**dass** die Anschlagöse (20) aus wenigstens einem Gurtband (22) ausgebildet ist, welches zu einem Halbschlag derart gelegt ist, dass eine Schlaufe des Halbschlages die Anschlagöse (20) ausbildet.

2. Gurtzeug nach Anspruch 1, **dadurch gekennzeichnet, dass** das wenigstens eine Gurtband (22) im Bereich einer Fläche, die wenigstens zwei von einem Punkt sich erstreckende Schenkel aufweist, mit dem Gurtzeug verbunden ist.

3. Gurtzeug nach Anspruch 1 oder 2, **dadurch gekennzeichnet, dass** das die Anschlagöse (20) ausbildende, wenigstens eine Gurtband (22) im Bereich einer Fläche mit zwei Schenkeln, insbesondere einer I-förmigen Fläche, mit dem Gurtzeug verbunden ist.

4. Gurtzeug nach Anspruch 1 oder 2, **dadurch gekennzeichnet, dass** das die Anschlagöse (20) ausbildende, wenigstens eine Gurtband (22) im Bereich einer Fläche mit drei Schenkeln, insbesondere einer Y-förmigen Fläche (28), mit dem Gurtzeug verbunden ist.

5. Gurtzeug nach Anspruch 4, **dadurch gekennzeichnet, dass** die drei Schenkel in einem Winkel von 120° zueinander angeordnet sind.

6. Gurtzeug nach Anspruch 1 oder 2, **dadurch gekennzeichnet, dass** das die Anschlagöse (20) ausbildende, wenigstens eine Gurtband (22) im Bereich einer Fläche mit vier Schenkeln, insbesondere einer X-förmigen Fläche (24), mit dem Gurtzeug verbunden ist.

7. Gurtzeug nach Anspruch 6, **dadurch gekennzeichnet, dass** die Anschlagöse (20) aus einem Gurtband (22) ausgebildet ist, welches an gegenüberliegenden Enden geteilt ist, so dass an den Enden des Gurtbandes (22) vier Gurtbandabschnitte (26) ausgebildet sind, wobei jeder Gurtbandabschnitt (26)mit jeweils einem Schenkel der X-förmigen Fläche (24) auf dem Gurtzeug verbunden ist.

8. Gurtzeug nach Anspruch 7, **dadurch gekennzeichnet, dass** der Halbschlag derart ausgebildet ist, dass ein Ende des Gurtbandes (22) zwischen den beiden Gurtbandabschnitten (26) des gegenüberliegenden Endes hindurch geführt ist.

9. Gurtzeug nach Anspruch 7, **dadurch gekennzeichnet, dass** die Anschlagöse (20) aus zwei Gurtbändern (22) ausgebildet ist, wobei jedes Gurtband (22) mit zwei der vier Schenkel der X-förmigen Fläche (24) des Gurtzeugs verbunden ist.

10. Gurtzeug nach Anspruch 9, **dadurch gekennzeichnet, dass** die Anschlagöse (20) aus zwei Schlaufen von Halbschlägen beider Gurtbänder (22) ausgebildet ist.

11. Gurtzeug nach Anspruch 10, **dadurch gekennzeichnet, dass** die Gurtbänder (22) im Bereich der Schlaufen miteinander verbunden, insbesondere vernäht, sind.

12. Gurtzeug nach Anspruch 10 oder 11, **dadurch gekennzeichnet, dass** eine Hülle vorgesehen ist, welche die Gurtbänder (22) im Bereich der Schlaufen umhüllt.

13. Gurtzeug nach Anspruch 12, **dadurch gekennzeichnet, dass** die Hülle ein Gurtband, ein gewebter Stoff oder ein Kunststoffschlauch ist.

14. Gurtzeug nach wenigstens einem der Ansprüche 9 bis 13, **dadurch gekennzeichnet, dass** die Schenkel der X-förmigen Fläche symmetrisch zu einer Symmetrieachse angeordnet sind.

15. Gurtzeug nach Anspruch 14, **dadurch gekennzeichnet, dass** jedes Gurtband (22) jeweils mit zwei Schenkeln der X-förmigen Fläche (24) auf einer Seite der Symmetrieachse oder mit zwei Schenkeln der X-förmigen Fläche (24) auf gegenüberliegenden Seiten der Symmetrieachse angeordnet ist.

16. Gurtzeug nach wenigstens einem der Ansprüche 6 bis 15, **dadurch gekennzeichnet, dass** die X-förmige Fläche (24) derart ausgebildet ist, dass zwischen zwei benachbarten Schenkel ein Winkel 160°bis 20°, insbesondere 45° oder 90° vorliegt.

17. Gurtzeug nach wenigstens einem der Ansprüche 6 bis 16, **dadurch gekennzeichnet, dass** das wenigstens eine, die Anschlagöse (20) ausbildende Gurtband (22) im Bereich der X-förmigen Fläche (24) an dem Gurtzeug angenäht ist.

18. Gurtzeug nach wenigstens einem der vorhergehenden Ansprüche, **dadurch gekennzeichnet, dass** das Gurtzeug zwei Schulterteile (10) und zwei Beinteile (12) aufweist, wobei die Schulterteile (10) an einem Ende zu einem Kreuzteil (14) miteinander verbunden sind und mit den jeweiligen anderen Enden mit den Beinteilen (12) verbunden sind, wobei die Beinteile (12) weiterhin mit dem Kreuzteil (14) verbunden sind.

19. Gurtzeug nach Anspruch 18, **dadurch gekennzeichnet, dass** die X-förmige Fläche am Kreuzteil angeordnet ist.

20. Gurtzeug nach wenigstens einem der Ansprüche 18 oder 19, **dadurch gekennzeichnet, dass** Schulterteile (10), Beinteile (12) und Kreuzteil (14) jeweils mit wenigstens einem Einfassband (18) derart eingefasst sind und die Einfassbänder (18) von den Schulterteilen (10), Beinteilen (12) und dem Kreuzteil (14) derart miteinander verbunden sind, dass die Einfassbänder (18) die tragenden Elemente des Gurtzeuges ausbilden.

21. Gurtzeug nach Ansprüchen 19 und 20, **dadurch gekennzeichnet, dass** sich jedes die Anschlagöse (20) ausbildende Gurtband (22) mit den jeweiligen Enden bis in die Einfassung des Kreuzteils (14) mit dem Einfassband (18) erstreckt.

22. Gurtzeug nach wenigstens einem der Ansprüche 18 bis 21, **dadurch gekennzeichnet, dass** Schulterteil (10), Beinteil (12) und/oder Kreuzteil (14) wenigstens teilweise aus einem luftdurchlässigen Gewebe gefertigt sind, wobei die Einfassbänder (18) das luftdurchlässige Gewebe einfassen.

23. Gurtzeug nach wenigstens einem der Ansprüche 18 bis 22, **dadurch gekennzeichnet, dass** Schulterteil (10), Beinteil (12) und Kreuzteil (14) zusammen einteilig aus einem eingefassten Gewebestück ausgebildet sind.

24. Gurtzeug nach wenigstens einem der Ansprüche 18 bis 23, **dadurch gekennzeichnet, dass** an den Schulterteilen (10) jeweils eine Brustgurtöse ausgebildet ist, wobei jede Brustgurtöse mit wenigstens einem Einfassband eingefasst ist, welches mit den Einfassbändern (18) der Schulterteile (10) derart verbunden ist, dass die Einfassbänder der Brustgurtösen tragende Elemente ausbilden.

25. Gurtzeug nach Anspruch 24, **dadurch gekennzeichnet, dass** die Brustgurtösen aus einem luftdurchlässigen Gewebe gefertigt sind, wobei die Einfassbänder das luftdurchlässige Gewebe einfassen.

26. Gurtzeug nach wenigstens einem der vorhergehenden Ansprüche, **dadurch gekennzeichnet, dass** zusätzlich ein Lendenteil vorgesehen ist, wobei das Lendenteil mit wenigstens einem Einfassband eingefasst ist, welches mit den Einfassbändern (18) des Gurtzeugs derart verbunden ist, dass das Einfassband des Lendenteils ein tragendes Element ausbildet.

27. Gurtzeug nach wenigstens einem der vorhergehenden Ansprüche, **dadurch gekennzeichnet, dass** die Schulterteile (10) und das Kreuzteil (14) in Form einer Weste geschnitten sind.

## Claims

1. Harness for ensuring the safety of persons, and in particular a fall-arrest harness, climbing harness or sit harness, having at least one attachment loop (20) for a securing means and in particular for a carabiner, **characterised in that** the attachment loop (20) is formed from at least one strap (22) which is placed to form a half-hitch in such a way that one loop of the half-hitch forms the attachment loop (20).

2. Harness according to claim 1, **characterised in that** the at least one strap (22) is connected to the harness in the region of an area which has two arms extending from a point.

3. Harness according to claim 1 or 2, **characterised in that** the at least one strap (22) which forms the attachment loop (20) is connected to the harness in the region of an area having two arms, and in particular an I-shaped area.

4. Harness according to claim 1 or 2, **characterised in that** the at least one strap (22) which forms the attachment loop (20) is connected to the harness in the region of an area having three arms, and in particular a Y-shaped area (28).

5. Harness according to claim 4, **characterised in that** the three arms are arranged at an angle of 120° to one another.

6. Harness according to claim 1 or 2, **characterised in that** the at least one strap (22) which forms the attachment loop (20) is connected to the harness in the region of an area having four arms, and in particular an X-shaped area (24).

7. Harness according to claim 6, **characterised in that** the attachment loop (20) is formed from a strap (22) which is divided at opposite ends, thus causing four portions (26) of the strap to be formed at the ends of the strap (22), each portion (26) of the strap being connected on the harness to a respective one of the arms of the X-shaped area (24).

8. Harness according to claim 7, **characterised in that** the half-hitch is so formed that one end of the strap (22) is passed between the portions (26) of the strap at the opposite end.

9. Harness according to claim 7, **characterised in that** the attachment loop (20) is formed from two straps (22), each strap (22) being connected to two of the four arms of the X-shaped area (24) of the harness.

10. Harness according to claim 9, **characterised in that** the attachment loop (20) is formed from two loops of half-hitches formed by the two straps (22).

11. Harness according to claim 10, **characterised in that** the straps (22) are connected, and in particular sewn, together, in the region of the loops.

12. Harness according to claim 10 or 11, **characterised in that** a sleeve is provided which encloses the straps (22) in the region of the loops.

13. Harness according to claim 12, **characterised in that** the sleeve is a strap, a woven material or a tube of plastics material.

14. Harness according to at least one of claims 9 to 13, **characterised in that** the arms of the X-shaped area are arranged symmetrically to an axis of symmetry.

15. Harness according to claim 14, **characterised in that** each strap (22) is arranged to have two arms of the X-shaped area (24) on one side of the axis of symmetry or to have two arms of the X-shaped area (24) on opposite sides of the axis of symmetry.

16. Harness according to at least one of claims 6 to 15, **characterised in that** the X-shaped area (24) is of a configuration such that there is an angle of 160° to 20°, and in particular of 45° or 90°, between two adjacent arms.

17. Harness according to at least one of claims 6 to 16, **characterised in that** the at least one strap (22) which forms the attachment loop (20) is sewn to the harness in the region of the X-shaped area (24).

18. Harness according to at least one of the preceding claims, **characterised in that** the harness has two shoulder parts (10) and two leg parts (12), the shoulder parts (10) being connected together at one end into a cruciform part (14) and being connected by the other ends to respective ones of the leg parts (12), the leg parts (12) also being connected to the cruciform part (14).

19. Harness according to claim 18, **characterised in that** the X-shaped area is arranged on the cruciform part.

20. Harness according to at least one of claims 18 and 19, **characterised in that** the shoulder parts (10), leg parts (12) and cruciform part (14) are each hemmed by at least one hemming strip (18) and the hemming strips (18) are connected together by the shoulder parts (10), leg parts (12) and cruciform part (14) in such a way that the hemming strips (18) form the load-bearing members of the harness.

21. Harness according to claims 19 and 20, **characterised in that**, at its ends, each strap (22) which forms the attachment loop (20) extends into the area where the cruciform part (14) is hemmed by the hemming strip (18).

22. Harness according to at least one of claims 18 to 21, **characterised in that** the shoulder parts (10), leg parts (12) and/or cruciform part (14) are made at least partly of a woven fabric which is permeable to air, the hemming strips (18) hemming the woven fabric which is permeable to air.

23. Harness according to at least one of claims 18 to 22, **characterised in that** the shoulder parts (10), leg parts (12) and cruciform part (14) are, together, formed in one piece from a hemmed piece of woven fabric.

24. Harness according to at least one of claims 18 to 23, **characterised in that** there is formed on each of the shoulder parts (10) a loop for a chest belt, each loop for a chest belt being hemmed by at least one hemming strip which is connected to the hemming strips (18) of the shoulder parts (10) in such a way that the hemming strips of the loops for a chest belt form load-bearing members.

25. Harness according to claim 24, **characterised in that** the loops for a chest belt are made from a woven fabric permeable to air, the hemming strips hemming the woven fabric permeable to air.

26. Harness according to at least one of the preceding claims, **characterised in that** there is provided in addition a hip part, the hip part being hemmed by at least one hemming strip which is connected to the hemming strips (18) of the harness in such a way that the hemming strip of the hip part forms a load-bearing member.

27. Harness according to at least one of the preceding claims, **characterised in that** the shoulder parts (10) and the cruciform part (14) are cut into the form of a waistcoat.

## Revendications

1. Harnais pour la sécurisation de personnes, en particulier harnais de sécurité, baudrier d'escalade ou harnais pelvien, comprenant au moins un oeillet d'attache (20) pour un élément de sécurité, en particulier pour un crochet à mousqueton,
**caractérisé en ce que**
l'oeillet d'attache (20) est réalisé à partir d'au moins une bande de ceinture (22) qui est posée en formant une demi-clef, de sorte qu'une boucle de la demi-clef forme l'oeillet d'attache (20).

2. Harnais selon la revendication 1, **caractérisé en ce que** ladite au moins une bande de ceinture (22) est reliée au harnais dans la région d'une surface qui comporte au moins deux bras s'étendant depuis un point.

3. Harnais selon la revendication 1 ou 2, **caractérisé en ce que** ladite au moins une bande de ceinture (22) qui réalise l'oeillet d'attache (20) est reliée au harnais dans la région d'une surface avec deux bras, en particulier d'une surface en forme de L.

4. Harnais selon la revendication 1 ou 2, **caractérisé en ce que** ladite au moins une bande de ceinture (22) qui réalise l'oeillet d'attache (20) est reliée au harnais dans la région d'une surface avec trois bras, en particulier d'une surface en forme de Y.

5. Harnais selon la revendication 4, **caractérisé en ce que** les trois bras sont agencés sous un angle de 120° les uns par rapport aux autres.

6. Harnais selon la revendication 1 ou 2, **caractérisé en ce que** ladite au moins une bande de ceinture (22) qui réalise l'oeillet d'attache (20) est reliée au harnais dans la région d'une surface avec quatre bras, en particulier d'une surface en forme de X.

7. Harnais selon la revendication 6, **caractérisé en ce que** l'oeillet d'attache (20) est réalisé à partir d'une bande de ceinture (22) qui est divisée aux extrémités opposées, de sorte qu'aux extrémités de la bande de ceinture (22) quatre portions de bande (26) sont réalisées, chaque tronçon de bande (26) étant relié au harnais avec un bras respectif de la surface en forme de X (24).

8. Harnais selon la revendication 7, **caractérisé en ce que** la demi-clef est réalisée de telle façon qu'une extrémité de la bande de ceinture (22) est passée en traversant entre les deux portions de bande (26) de l'extrémité opposée.

9. Harnais selon la revendication 7, **caractérisé en ce que** l'oeillet d'attache (20) est réalisé à partir de deux bandes de ceinture (22), telles que chaque bande de ceinture (22) est reliée à deux des quatre bras de la surface en forme de X (24) du harnais.

10. Harnais selon la revendication 9, **caractérisé en ce que** l'oeillet d'attache (20) est réalisé à partir de deux boucles de demi-clefs des deux bandes de ceinture (22).

11. Harnais selon la revendication 10, **caractérisé en ce que** les bandes de ceinture (22) sont reliées l'une à l'autre, en particulier cousues, dans la région des boucles.

12. Harnais selon la revendication 10 ou 11, **caractérisé en ce qu'**il est prévu une gaine qui enveloppe les bandes de ceinture (22) dans la région des boucles.

13. Harnais selon la revendication 12, **caractérisé en ce que** la gaine est une bande de ceinture, un matériau tissé ou un tuyau en matière plastique.

14. Harnais selon l'une au moins des revendications 9 à 13, **caractérisé en ce que** les bras de la surface en forme de X sont agencés symétriquement par rapport à un axe de symétrie.

15. Harnais selon la revendication 14, **caractérisé en ce que** chaque bande de ceinture (22) est agencée respectivement avec deux bras de la surface (24) en forme de X sur un côté de l'axe de symétrie ou avec deux bras de la surface (24) en forme de X sur des côtés opposés de l'axe de symétrie.

16. Harnais selon l'une au moins des revendications 6 à 15, **caractérisé en ce que** la surface en forme de X (24) est réalisée de telle manière qu'il se présente à un angle de 160° à 20°, en particulier 45° ou 90° entre deux bras voisins.

17. Harnais selon l'une au moins des revendications 6 à 16, **caractérisé en ce que** ladite au moins une bande de ceinture (22) qui réalise l'oeillet d'attache (20) est cousue sur le harnais dans la région de la surface (24) en forme de X.

18. Harnais selon l'une au moins des revendications précédentes, **caractérisé en ce que** le harnais comprend deux parties d'épaule (10) et deux parties de jambe (12), telles que les parties d'épaule (10) sont reliées l'une à l'autre à une extrémité pour former une partie en croix (14) et sont reliées aux autres extrémités respectives avec les parties de jambe (12), les parties de jambe (12) étant en outre reliées à la partie en croix (14).

19. Harnais selon la revendication 18, **caractérisé en ce que** la surface en forme de X est agencée sur la partie en croix.

20. Harnais selon l'une au moins des revendications 18 ou 19, **caractérisé en ce que** les parties d'épaule (10), les parties de jambe (12) et la partie en croix (14) sont enchâssées chacune avec au moins une bande d'enchâssement (18) de telle façon, et les bandes d'enchâssement (18) des parties d'épaule (10), des parties de jambe (12) et de la partie en croix (14) sont reliées les unes aux autres de telle façon, que les bandes d'enchâssement (18) réalisent les éléments portants du harnais.

21. Harnais selon les revendications 19 et 20, **caractérisé en ce que** chacune des bandes de ceinture (22) qui réalise l'oeillet d'attache (20) s'étend avec les extrémités respectives jusque dans l'enchâssement de la partie en croix (14) avec la bande d'enchâssement (18).

22. Harnais selon l'une au moins des revendications 18 à 21, **caractérisé en ce que** les parties d'épaule (10), les parties de jambe (12) et/ou la partie en croix (14) sont fabriquées au moins partiellement à partir d'un textile perméable à l'air, les bandes d'enchâssement (18) enchâssant le textile perméable à l'air.

23. Harnais selon l'une au moins des revendications 18 à 22, **caractérisé en ce que** les parties d'épaule (10), les parties de jambe (12) et la partie en croix (14) sont réalisées ensemble d'un seul tenant à partir d'un morceau de textile enchâssé.

24. Harnais selon l'une au moins des revendications 18 à 23, **caractérisé en ce qu'**un oeillet thoracique est réalisé respectivement sur les parties d'épaule (10), chaque oeillet thoracique étant enchâssé avec au moins une bande d'enchâssement, laquelle est reliée aux bandes d'enchâssement (18) des parties d'épaule (10) de telle façon que les bandes d'enchâssement des oeillets thoraciques réalisent les éléments portants.

25. Harnais selon la revendication 24, **caractérisé en ce que** les oeillets thoraciques sont réalisés à partir d'un textile perméable à l'air, les bandes d'enchâssement enchâssant le textile perméable à l'air.

26. Harnais selon l'une au moins des revendications précédentes, **caractérisé en ce qu'**il est prévu additionnellement une partie lombaire, ladite partie lombaire étant enchâssée avec au moins une bande d'enchâssement, laquelle est reliée avec les bandes d'enchâssement (18) du harnais de telle façon que la banque d'enchâssement de la partie lombaire réalise un élément portant.

27. Harnais selon l'une au moins des revendications précédentes, **caractérisé en ce que** les parties d'épaule (10) et la partie en croix (14) sont taillées sous la forme d'un gilet.
